# EUROPÄISCHE PATENTSCHRIFT

(11) **EP 3 020 098 B1**
(45) Veröffentlichungstag und Bekanntmachung des Hinweises auf die Patenterteilung: **19.12.2018**
(21) Anmeldenummer: 14738743.5
(22) Anmeldetag: 08.07.2014
(51) Int. Cl.: H01R 13/506, H01R 13/6463, H01R 13/514, H01R 24/56

(54) **MEHRFACHSTECKVERBINDER**
MULTIPLE PLUG-IN CONNECTOR
CONNECTEUR MULTIBROCHE

(30) Priorität: 11.07.2013 DE 202013006295 U
(43) Veröffentlichungstag der Anmeldung: 18.05.2016
(73) Patentinhaber: Rosenberger Hochfrequenztechnik GmbH & Co. KG, 83413 Fridolfing (DE)
(72) Erfinder: ZEBHAUSER, Martin, 83410 Laufen (DE); SINGHAMMER, Martin, 83413 Fridolfing (DE); SCHMIDT, Christian, 92533 Wernberg-Köblitz (DE)
(74) Vertreter: Zeitler Volpert Kandlbinder Patent- und Rechtsanwälte Partnerschaft mbB
(86) Internationale Anmeldenummer: PCT/EP2014/001903
(87) Internationale Veröffentlichungsnummer: WO 2015/003810

(56) Entgegenhaltungen:
- DE-U1-202006 013 075
- DE-U1-202012 007 577
- US-A1- 2003 077 927
- US-A1- 2005 287 873

## Beschreibung

Die Erfindung betrifft einen Mehrfachsteckverbinder aufweisend ein System mit mehreren, sich hinsichtlich ihrer Außenform unterscheidenden Steckverbindern. Die Steckverbinder sind insbesondere für eine Verbindung mit Twisted-Pair-Kabeln und zur Übertragung von Hochfrequenzsignalen vorgesehen.

Twisted-Pair-Kabel sind schon lange aus dem Bereich der Signal- und Datenübertragung bekannt. Mit "Twisted-Pair" werden Kabel bezeichnet, bei denen die Adern (d.h. die jeweils von einem Isoliermantel umgebenen Leiter des Kabels) paarweise miteinander verdrillt sind. Gegenüber Kabeln, bei denen die Adernpaare parallel geführt sind, weisen Twisted-Pair-Kabel mit ihren verdrillten Adernpaaren einen besseren Schutz gegenüber äußeren magnetischen Wechselfeldern und elektrostatischen Beeinflussungen auf, da sich bei einer symmetrischen Signalübertragung durch das Verdrillen der Adernpaare die Beeinflussungen durch äußere Felder größtenteils gegenseitig aufheben.

Steckverbinder kommen zum Einsatz, um elektrisch leitende Bauteile, wie z.B. Kabel, elektrisch leitend miteinander zu verbinden.

Bei der Verbindung eines Twisted-Pair-Kabels mit einem konventionellen Steckverbinder ist vorgesehen, den äußeren, die Adern umgebenden Kabelmantel in einem Abschnitt zu entfernen. Dann werden die zusätzlich von ihrem Isoliermantel befreiten Enden der Adern mit Kontaktelementen des Steckverbinders dauerhaft verbunden. Die Kontaktelemente sind wiederum in dem Gehäuse des Steckverbinders fixiert. Innerhalb des Gehäuses, d.h. in dem Abschnitt, in dem der Kabelmantel entfernt ist, verlaufen die Adern im Wesentlichen parallel. Dieser Abschnitt des Twisted-Pair-Kabels könnte somit einer stärkeren Beeinflussung durch äußere Felder ausgesetzt sein.

Um eine solche erhöhte Beeinflussung zu vermeiden, ist regelmäßig vorgesehen, in den Steckverbinder und insbesondere das Gehäuse des Steckverbinders eine Schirmung zu integrieren. Dies führt jedoch zu relativ hohen Kosten für den Steckverbinder, da die Möglichkeit entfällt, das Gehäuse kostengünstig ausschließlich aus elektrisch isolierenden bzw. nicht leitenden Kunststoffen auszubilden.

Bekannt ist weiterhin eine Serie von Steckverbindern, die sich durch ein im Wesentlichen einheitliches Steckinterface auszeichnen, derart abzuwandeln, dass diese nur mit dazu passenden Gegensteckverbindern verbunden werden können. Derartige Kodierungen für die Steckverbinder können beispielsweise in Form von einfachen Vorsprüngen vorgesehen sein, die sich bei den verschiedenen Steckverbindern hinsichtlich der Anordnung an den Gehäusen und/oder in ihren Abmessungen unterscheiden und in entsprechend angeordnete und/oder dimensionierte Vertiefungen der passenden Gegensteckverbinder eingreifen.

Nachteilig an einer in die Gehäuse der Steckverbinder integrierten Kodierung ist, dass dadurch die Kosten für die Herstellung der Steckverbinder erhöht werden. Dies gilt insbesondere, wenn die Gehäuse der Steckverbinder mittels Kunststoff-Spritzgießens hergestellt werden, da die unterschiedlichen Kodierungen unterschiedliche Spritzgießwerkzeuge erforderlich machen. Zudem kann eine große Zahl unterschiedlicher Formen für Gehäuseteile von Steckverbindern zu hohen Lagerhaltungskosten im Rahmen der Montage der Steckverbinder führen.

Die 20 2006 013 075 U1 offenbart ein Anschlusssystem zum Anschließen von Aderpaaren eines mehrpaarigen Datenkabels an Anschlusspaare einer Datenbuchse. Dieses System umfasst ein Kabel mit vier Aderpaaren, wobei die vier Aderpaare in einer Aufnahmeeinrichtung angeordnet sind, und eine Buchse mit vier Anschlusspaaren zum Kontaktieren der vier Aderpaare in einer vorgegebenen Zuordnung. Zwischen der Aufnahmeeinrichtung und der Buchse ist eine drehbare Zuordnungseinrichtung angeordnet. In Abhängigkeit von den relativen Drehstellungen zwischen der Aufnahmeeinrichtung, der Zuordnungseinrichtung und der Buchse ist eine korrekte Kontaktierung zwischen den Aderpaaren und den Anschlusspaaren möglich.

Die US 2005/0287873 A1 offenbart einen Einzelsteckverbinder, der mit drei verschiedenen Kappen versehen werden kann: entweder mit einer Staubschutzkappe oder mit einer Zugringkappe zum Verlegen eines Kabels oder mit einer RJ45-Adapterkappe 262, die für den Betrieb des Steckverbinders verwendet wird. Dabei ist die Staubschutzkappe für den Transport und die Zugringkappe zum Verlegen des Kabels in einem Kanal vorgesehen.

Die Druckschrift DE 20 2012 007 577 U1 offenbart einen (Mehrfach-)Steckverbinder mit einem Gehäuse und einer Mehrzahl von in dem Gehäuse fixierten Kontaktelementepaaren, die zur Kontaktierung mit komplementären Kontaktelementepaaren eines Gegensteckverbinders ausgebildet sind.

Die US 2003/0077927 A1 offenbart einen Mehrfachsteckverbinder aufweisend ein System mit mehreren, jeweils ein Gehäuse aufweisenden Steckverbindern, wobei die Gehäuse jeweils einteilig ausgebildet sind.

Ausgehend von diesem Stand der Technik lag der Erfindung die Aufgabe zugrunde, eine Möglichkeit anzugeben, mehrere sich hinsichtlich der Form ihres Gehäuses unterscheidende Steckverbindern kostengünstig herzustellen.

Diese Aufgabe wird durch einen Mehrfachsteckverbinder aufweisend ein System mit mehreren Steckverbindern gemäß dem unabhängigen Anspruch 1 gelöst. Vorteilhafte Ausgestaltungen des erfindungsgemäßen Mehrfachsteckverbinders sind Gegenstand der abhängigen Ansprüche und ergeben sich aus der nachfolgenden Beschreibung der Erfindung.

Ein erfindungsgemäßer Mehrfachsteckverbinder aufweisend ein System mit mehreren, sich hinsichtlich der Form ihrer Gehäuse unterscheidenden Steckverbindern, ist dadurch gekennzeichnet, dass die Gehäuse der Steckverbinder mehrteilig ausgebildet sind, wobei diese erste Gehäuseteile, die zumindest hinsichtlich der Schnittstellen zu den weiteren Komponenten des jeweiligen Steckverbinders und besonders bevorzugt vollständig identisch sind, und unterschiedliche zweite Gehäuseteile aufweisen.

Unter "mehrteilig" wird dabei verstanden, dass die Gehäuse aus mindestens zwei separaten Gehäuseteilen ausgebildet sind, die bei der Montage des Steckverbinders direkt oder indirekt miteinander verbunden werden.

Unter "identisch" wird dabei verstanden, dass die entsprechenden Elemente form-und abmessungsgleich sind. Unterschiede, z.B. hinsichtlich des Materials, sollen erfindungsgemäß möglich sein.

Als "Schnittstellen" werden dabei die Bereiche der ersten Gehäuseteile verstanden, die die anderen Komponenten des jeweiligen Steckverbinders (insbesondere dem zweiten Gehäuseteil und dem oder den Kontaktelementen) berühren.

Bevorzugt ist demnach vorgesehen, dass die Formunterschiede der Gehäuse der verschiedenen Steckverbinder auf einen bestimmten Bereich, den zweiten Gehäuseteil, konzentriert werden, wodurch die Gehäuse im Übrigen, d.h. hinsichtlich des ersten Gehäuseteils, identisch ausgebildet werden können. Durch die Verwendung identischer erster Gehäuseteile für die Steckverbinder kann die Gesamtanzahl an Gehäusebauteilen, die für die Ausbildung der unterschiedlichen Steckverbinder benötigt werden, klein und damit Lagerhaltungskosten gering gehalten werden. Zudem kann die Anzahl der für die Herstellung der Gehäusebauteile benötigten Werkzeuge, insbesondere Spritzgießformen, gering gehalten werden, was sich ebenfalls positiv auf die Herstellungskosten auswirken kann. Auch kann sich dadurch eine automatisierte Konfektionierung der Steckverbinder mit daran zu befestigenden Kabeln vereinfachen.

Die Steckverbinder des Systems weisen neben dem Gehäuse zudem noch mindestens ein Kontaktelement auf, das zumindest teilweise innerhalb des Gehäuse (insbesondere fixiert) angeordnet ist und ein steckseitiges Ende aufweist, das zur Kontaktierung eines Gegenkontaktelements eines Gegensteckverbinders für den jeweiligen Steckverbinder vorgesehen ist.

Die Steckverbinder sind vorzugsweise jeweils zur Übertragung von Hochfrequenzsignalen vorgesehen. Daher weisen die Steckverbinder auch vorzugsweise jeweils mindestens zwei Kontaktelemente auf. Derartige Steckverbinder eignen sich für einen Anschluss an zwei Adern eines Twisted-Pair-Kabels. Die Kontaktelemente sind daher vorzugsweise noch dadurch gekennzeichnet, dass diese jeweils ein kabelseitiges Ende aufweisen, das zur Verbindung mit einer Ader eines Kabels vorgesehen und dementsprechend (z.B. durch das Vorsehen von Crimplaschen) ausgebildet ist.

Um eine einfache Montage der unterschiedlichen Steckverbinder zu ermöglichen kann vorzugsweise vorgesehen sein, dass die zweiten Gehäuseteile identische Verbindungsmittel zur Verbindung mit dem ersten Gehäuseteil aufweisen. Diese Verbindungmittel können insbesondere derart ausgebildet sein, dass diese eine kraftschlüssige (klemmende) und/oder formschlüssige Verbindung zwischen den Gehäuseteile bewirken. Formschlüssige Verbindungen können insbesondere als Rastverbindungen ausgebildet sein, die durch das federbelastete Eingreifen von Vorsprüngen in Vertiefungen gekennzeichnet sind.

Die Herstellung und insbesondere die Montage der Steckverbinder des Systems kann dadurch vereinfacht werden, dass das oder die Kontaktelemente jedes Steckverbinders jeweils in dem ersten Gehäuseteil angeordnet und insbesondere auch darin fixiert sind. Eine Fixierung der Kontaktelemente kann insbesondere mittels Rastverbindungen erfolgen.

Bei dem Mehrfachsteckverbinder sind die mehreren Steckverbinder des Systems in oder an einem Mehrfachgehäuse angeordnet und insbesondere fixiert. Dabei ist vorgesehen, dass die zweiten Gehäuseteile zumindest einiger, vorzugsweise aller Steckverbinder unterschiedliche Kodierungen aufweisen, durch die den einzelnen Steckverbindern individuelle Positionen an oder in dem Mehrfachgehäuse zugeordnet sind.

Die Erfindung wird nachfolgend anhand von in den Zeichnungen dargestellten Ausführungsbeispielen näher erläutert. In den Zeichnungen zeigt:
- Fig. 1:: einen erfindungsgemäßen Mehrfachsteckverbinder mit einem Gegensteckverbinder;
- Fig. 2:: den Mehrfachsteckverbinder in einer ersten Ansicht;
- Fig. 3:: den Mehrfachsteckverbinder in einer zweiten Ansicht;
- Fig. 4:: das Mehrfachgehäuse des Mehrfachsteckverbinders;
- Fig. 5:: den Gegensteckverbinder;
- Fig. 6:: die Steckverbinder des Mehrfachsteckverbinders in einer ersten Ansicht;
- Fig. 7:: die Steckverbinder des Mehrfachsteckverbinders in einer zweiten Ansicht;
- Fig. 8:: die Steckverbinder des Mehrfachsteckverbinders in der Ansicht gemäß Fig. 7 mit einem Sicherungselement des Mehrfachgehäuses;
- Fig. 9:: ein zweites Gehäuseteil eines der Steckverbinder;
- Fig. 10:: ein für alle Steckverbinder identisches erstes Gehäuseteil mit Kontaktelementen;
- Fig. 11:: einen Steckverbinder eines Systems mit einem Gegensteckverbinder;
- Fig. 12:: den Steckverbinder gemäß Fig. 11;
- Fig. 13:: das zweite Gehäuseteil des Steckverbinders gemäß Fig. 12; und
- Fig. 14:: den Gegensteckverbinder gemäß Fig. 11.

Die Fig. 1 zeigt eine Steckverbindung aus einem erfindungsgemäßen Mehrfachsteckverbinder 1 und einem als Gegensteckverbinder dienenden (Mehrfach-)Leiterplattensteckverbinder 2.

Der Mehrfachsteckverbinder 1 umfasst ein Mehrfachgehäuse 3 mit einer Mehrzahl (im vorliegenden Ausführungsbeispiel insgesamt fünf) parallel angeordneten Aufnahmeöffnungen 4. In diese Aufnahmeöffnungen 4 ist jeweils ein erfindungsgemäßer Steckverbinder 5 eingesteckt und dort über eine Rastverbindung lagegesichert. Die Rastverbindungen umfassen Vorsprünge 6, die auf den Außenseiten von Gehäusen der Steckverbinder 5 ausgebildet sind, sowie Hinterschnitte in Form von Durchgangsöffnung, die von Rastlaschen 7 des Mehrfachgehäuses 3 ausgebildet sind. Beim Einstecken der Steckverbinder 5 in die Aufnahmeöffnungen 4 lenken die bezüglich der Einsteckrichtung schräg ansteigenden Vorsprünge 6 die Rastlaschen 7 aus, bis die Vorsprünge 6 in die Durchgangsöffnungen der Rastlaschen 7 eingreifen. Zum Lösen der Rastverbindungen können die Rastlaschen 7 manuell angehoben und dadurch aus dem Eingriff mit den Vorsprüngen 6 gebracht werden.

Das Mehrfachgehäuse 3 umfasst weiterhin eine mittige Rastlasche 8, die zur Ausbildung einer Rastverbindung mit einem Gehäuse 9 des Leiterplattensteckverbinders 2 vorgesehen ist, das dazu einen in Einsteckrichtung schräg ansteigenden Vorsprung 10 umfasst.

Die Fig. 6 bis 8 zeigen die Steckverbinder 5 in der Anordnung, die diese innerhalb des Mehrfachgehäuses 3 aufweisen. Dabei sind drei der fünf Steckverbinder 5 in einer ersten Reihe und die zwei übrigen Steckverbinder 5 in einer dazu parallelen zweiten Reihe angeordnet. Dabei ist vorgesehen, dass der Abstand der Steckverbinder 5 der zweiten Reihe zu den beiden jeweils benachbarten Steckverbindern 5 der ersten Reihe im Wesentlichen gleich ist, diese somit mittig dazu angeordnet sind. Dadurch kann eine kompakte Anordnung der Steckverbinder 5 in dem Mehrfachgehäuse 3 erreicht werden, wobei gleichzeitig ein möglichst großer Abstand zu benachbarten Steckverbindern 5 eingehalten wird. Dadurch kann ein Übersprechen zwischen den Steckverbindern 5 gering gehalten werden.

Neben der Lagesicherung der Steckverbinder 5 in dem Mehrfachgehäuse 3 mittels der Rastverbindungen sind diese noch über ein bügelförmiges Sicherungselement 11 in dem Mehrfachgehäuse 3 gesichert. Das Sicherungselement 11 wird quer zur Einsteckrichtung in das Mehrfachgehäuse 3 gesteckt, wobei Stege des Befestigungselements 11 in die Aufnahmeöffnungen 4 ragen. Dabei greifen die Stege in Vertiefungen 12 der Gehäuse der drei in einer Reihe angeordneten Steckverbinder 5 ein, wodurch formschlüssige Lagesicherungen bezüglich der Einsteckrichtung ausgebildet werden. Die zwei in einer Reihe angeordneten Steckverbinder 5 werden entsprechend lagegesichert, indem die Stege zwischen Vorsprüngen 29 der Gehäuse angeordnet sind.

Die Steckverbinder 5 stellen ein erfindungsgemäßes System dar und unterscheiden sich geringfügig in der äußeren Gehäuseform. Dies dient dazu, eine Kodierung für die individuelle Positionierung der einzelnen Steckverbinder 5 in dem Mehrfachgehäuse 3 auszubilden. Dazu weisen die Gehäuse der Steckverbinder 5 in Längsrichtung verlaufende Vertiefungen 13 auf, die bei den Steckverbindern 5 unterschiedlich positioniert und/oder dimensioniert sind. Beim Einschieben der Steckverbinder 5 in die jeweils dazugehörigen Aufnahmeöffnungen 4 des Mehrfachgehäuses 3 gleiten Vorsprünge 14 des Mehrfachgehäuses 3 in die Vertiefungen 13. Bei einem Einschieben der Steckverbinder 5 in falsche Aufnahmeöffnungen 4 ist dies infolge einer Kollision mit den Vorsprüngen 14 nicht bis in die durch die Rastverbindungen gesicherten Endstellungen möglich.

Die Gehäuse der Steckverbinder 5 sind zweiteilig ausgeführt. Ein erster Gehäuseteil 15 ist für alle Steckverbinder 5 identisch ausgebildet, während sich die zweiten Gehäuseteile 16 (lediglich) bezüglich der Integration der die Kodierung ausbildenden Vertiefungen 13 unterscheiden. Die Fig. 10 zeigt einen ersten Gehäuseteil 15. Die Fig. 9 zeigt einen zweiten Gehäuseteil auf der die Innenseite des entsprechenden Gehäuses ausbildenden Seite. Auf dieser Seite sind die zweiten Gehäuseteile 16 aller Steckverbinder 5 identisch ausgebildet.

Neben dem Gehäuse umfassen die Steckverbinder 5 jeweils zwei Kontaktelemente 17, die innerhalb des Gehäuses fixiert gelagert sind und steckseitige sowie kabelseitige Enden aufweisen. An den kabelseitigen Enden können die Kontaktelemente 17 mittels Crimpverbindungen mit Adern eines (Twisted-Pair-)Kabels (nicht dargestellt) verbunden werden. Die steckseitigen Enden sind dazu ausgebildet, komplementäre Kontaktelemente 18 des Leiterplattensteckverbinders 2 zu kontaktieren, wobei die buchsenförmigen Kontaktelemente 17 der Steckverbinder 5 stiftförmige Kontaktelemente 18 des Leiterplattensteckverbinders 2 aufnehmen und dabei radial elastisch aufgeweitet werden, was durch eine entsprechende Längsschlitzung möglich ist.

Die Lagefixierung der Kontaktelemente 17 in den Gehäusen wird durch umlaufende Vorsprünge der Kontaktelemente 17 realisiert, die in umlaufenden Nuten der Gehäuses angeordnet sind.

Die beiden Gehäuseteile 15, 16 der Steckverbinder 5 umfassen jeweils einen steckseitigen Abschnitt, in dem im montierten Zustand der Steckverbinder 5 die Kontaktelemente 17 angeordnet sind. In diesem Abschnitt verläuft die Trennebene zwischen den Gehäuseteilen 15, 16 koplanar zu derjenigen Ebene, die von den Längsachsen der beiden (mit Ausnahme der Crimpverbindungen kreis- oder ringförmige Querschnitte aufweisenden) Kontaktelemente 17 aufgespannt wird. Weiterhin umfasst jeder Gehäuseteil 15, 16 einen kabelseitigen Abschnitt, der zur Aufnahme eines in dem Gehäuse aufgenommenen Abschnitts des Kabels vorgesehen ist. In diesem Abschnitt verläuft die Trennebene parallel zu der von den Längsachsen der beiden Kontaktelemente 17 aufgespannten Ebene.

In dem jeweiligen kabelseitigen Abschnitt bilden beide Gehäuseteile 15, 16 an die Trennebene angrenzend jeweils vier Vorsprünge 19 aus, wobei jeweils zwei Vorsprünge 19 in Längsrichtung des Steckverbinders 5 voneinander beabstandet auf jeder Seite beider Gehäuseteile 15, 16 angeordnet sind. Die jeweils zwei Vorsprünge 19 bilden weiterhin eine Begrenzung für eine sich in Längsrichtung erstreckende Vertiefung 20 auf jeder Seite beider Gehäuseteile 15, 16 aus.

Zur Montage des Steckverbinders 1 werden die beiden Gehäuseteile 15, 16 in Längsrichtung derart zueinander versetzt positioniert, dass die Vorsprünge 19 des einen Gehäuseteils 15, 16 neben den Vorsprüngen 19 des anderen Gehäuseteils 15, 16 angeordnet sind. Dadurch können die Gehäuseteile 15, 16 bis zu einem Kontakt der die Trennebene ausbildenden Kontaktflächen beider Gehäuseteile 15, 16 (in einer Richtung senkrecht zur Längsrichtung) zusammengesteckt werden, ohne dass die Vorsprünge 19 kollidieren. Die Vorsprünge 19 beider Gehäuseteile 15, 16 befinden sich dann in den Vertiefungen 20 des jeweils anderen Gehäuseteils 15, 16.

Eine Verbindung der Gehäuseteile 15, 16 erfolgt anschließend durch ein Verschieben relativ zueinander in Längsrichtung, bis die in den Fig. 6 bis 8 dargestellte Endstellung erreicht ist. In dieser Endstellung überdecken die vier Vorsprünge 19 beider Gehäuseteile 15,16 einander zumindest teilweise. Dadurch wird verhindert, dass sich die Gehäuseteile 15, 16 in einer Richtung quer zur Längsrichtung der Steckverbinder 5 voneinander lösen können.

Ein Lösen der Gehäuseteile 15, 16 voneinander in Längsrichtung wird durch eine Rastverbindung verhindert. Die Rastverbindung wird jeweils von Rastabschnitten 19a der kabelseitig gelegenen Vorsprünge 19 des ersten Gehäuseteils 6 im Zusammenwirken mit einem kabelseitigen Endabschnitt 21 des zweiten Gehäuseteils 16 ausgebildet. Die Rastabschnitte 19a verbreitern sich in Richtung des kabelseitigen Endes des ersten 6 Gehäuseteils, wodurch schräg zur Längsrichtung verlaufende Kontaktflächen ausgebildet werden. Auf diese Kontaktflächen wird der Endabschnitt 21 des zweiten Gehäuseteils 16 aufgeschoben, wobei die Innenbreite des Endabschnitts 21 kleiner als die Maximalbreite zwischen den beiden Rastabschnitten 19a ist. Der Endabschnitt 21 des zweiten Gehäuseteils 16 wird daher beim Überfahren der Rastabschnitte 19a elastisch aufgeweitet und schnappt dadurch in der Endstellung hinter diese.

Beim Einschnappen hinter die Rastabschnitte 19a kann sich der Endabschnitt 21 des zweiten Gehäuseteils 16 nicht vollständig zurückverformen, sondern dieser liegt unter elastischer Aufweitung an Kontaktflächen eines Endabschnitts 22 des ersten Gehäuseteils 15 an. Im Bereich dieser Kontaktflächen weist der erste Gehäuseteil 15 dazu eine größere Breite als im Bereich der Vertiefungen 20 auf.

Durch das Anliegen des Endabschnitts 21 des zweiten Gehäuseteils 16 unter elastischer Aufweitung und damit Vorspannung wird der Endabschnitt 22 und teilweise der sich daran anschließende Abschnitt des ersten Gehäuseteils 15 komprimiert, wodurch sich der innerhalb des ersten Gehäuseteils 15 ausgebildete Aufnahmeraum in diesen Abschnitten verkleinert. Dies führt zu einer klemmenden Fixierung eines in diesen Abschnitten vorgesehenen Kabelmantels des Kabels. Diese Fixierung dient zum einen als Zugentlastung für die Verbindung zwischen den Kontaktelementen 17 und den Adern des Kabels und soll zum anderen ein Verdrehen des Kabels in dem Gehäuse verhindern.

Verbessert wird die Verbindung des Kabels in dem Gehäuse noch durch mehrere in der Wand des Aufnahmeraums (um die Längsrichtung des jeweiligen Steckverbinders 5) umlaufend angeordnete, in der Nähe des Endabschnitts 22 angeordneten Vorsprünge 23 des ersten Gehäuseteils 15. Diese dringen infolge der Deformation des ersten Gehäuseteils 15 in den Kabelmantel ein, wodurch eine formschlüssige Verbindung ausgebildet wird.

Die Adern der Kabel sollen auch in den von den Kabelmänteln befreiten Abschnitten innerhalb der Gehäuse der Steckverbinder verdrillte Anordnungen aufweisen. Dabei soll die Verdrillung möglichst derjenigen entsprechen, die die Adern innerhalb der Kabelmäntel aufweisen. Durch die Festlegung der steckseitigen Enden der Leiter in den Kontaktelementen 17, die wiederum innerhalb der Gehäuse fixiert sind, sowie durch die Sicherung der Kabelmäntel gegen ein Verdrehen durch die klemmenden Fixierungen kann in ausreichendem Maße sichergestellt werden, dass sich die Verdrillungen in den von den Kabelmänteln befreiten Abschnitten der Kabel nicht auflösen.

Die beiden Gehäuseteile 15, 16 der Steckverbinders 5 sind vollständig aus elektrisch nicht leitfähigem Kunststoff ausgebildet, wobei die einfache geometrische Form ein Spritzgießen vorteilhaft ermöglicht. Bei einer Entformungsrichtung, die senkrecht zu den Trennebenen ausgerichtet ist, weisen lediglich die zweiten Gehäuseteile Hinterschnitte in Form von steckseitigen Durchgangsöffnungen 23 auf, die mit Hilfe eines Schiebers der Spritzgießform erzeugt werden können. Die Vorsprünge 19 stellen durch das Vorsehen von Entformungsvertiefungen 24 keine Hinterschnitte bei der Entformung dar.

In die Gehäuse integrierte Schirmungen für die Steckverbinder 5 sind nicht vorgesehen. Infolge der im Wesentlichen bis zu den Kontaktelementen 17 fortgesetzten Verdrillungen der Adern ist das Übertragungsverhalten der Steckverbinder (mit damit verbundenen Twisted-Pair-Kabeln) für viele Hochfrequenz-Anwendungen ausreichend gut.

In der Fig. 5 ist der Leiterplattensteckverbinder 2 isoliert dargestellt. Das Gehäuse 9 des Leiterplattensteckverbinders 2 bildet auf einer Seite ein Steckinterface aus, das komplementär zu einem von dem Mehrfachsteckverbinder 1 ausgebildeten Steckinterface ist. Das Steckinterface des Leiterplattensteckverbinders 2 umfasst mehrere (konkret fünf) (Durchgangs-)Öffnungen 25, innerhalb derer jeweils zwei der Kontaktelemente 18 (ein Kontaktelementepaar) in paralleler Ausrichtung angeordnet sind. Diese kontaktieren im zusammengesteckten Zustand der Steckverbindung die Kontaktelemente 17 des Mehrfachsteckverbinders 1. Die Querschnitte der Öffnungen 25 des Gehäuses 9 sind länglich-oval und entsprechen den Querschnitten der steckseitigen Abschnitte 28 der Gehäuse der Steckverbinder 5. Ein die Öffnungen 25 umgebender (Steck-)Abschnitt der Außenseite des Gehäuses 9 weist eine Form auf, die komplementär zu der Innenseite eines Steckabschnitts des Mehrfachgehäuses 3 ist. Somit ragen im gesteckten Zustand der Steckverbindung die steckseitigen Abschnitte 28 der Steckverbinder 5 in die Öffnungen 25 des Gehäuses 9 des Leiterplattensteckverbinders 2 und der Steckabschnitt des Gehäuses 9 des Leiterplattensteckverbinders 2 in den Steckabschnitt des Mehrfachgehäuses 3. In Verbindung mit der Fixierung durch die Rastverbindung (Rastlasche 8 und Vorsprung 10) kann dadurch eine hohe mechanische Belastbarkeit der Steckverbindung erreicht werden.

Die Kontaktelemente 17 weisen einen um 90° abgewinkelten Verlauf innerhalb des Gehäuses 9 auf. Die leiterplattenseitigen Enden der Kontaktelemente 17 überragen das Gehäuse 9 des Leiterplattensteckverbinders 2, so dass diese Kontaktstellen einer Leiterplatte (nicht dargestellt) kontaktieren können. Dabei können die Enden der Kontaktelemente in Öffnungen der Leiterplatte eingreifen, um den Leiterplattensteckverbinder 2 auch mechanisch mit der Leiterplatte zu verbinden. Zur weiteren mechanischen Stabilisierung dienen zapfenförmige Vorsprünge 28, die in entsprechende Öffnungen der Leiterplatte eingreifen können.

Das Gehäuse 9 des Leiterplattensteckverbinders 2 ist ebenfalls vollständig aus elektrisch nicht leitfähigem Kunststoff ausgebildet, wobei die geometrisch einfache Form eine Herstellung durch Spritzgießen vereinfacht.

Die Fig. 11 bis 14 zeigen eine Steckverbindung mit einem Steckverbinder, der ebenfalls Teil des erfindungsgemäßen Systems ist, zu dem auch die Steckverbinder des Mehrfachsteckverbinders der Fig. 1 bis 8 gehören. Der Steckverbinder ist in diesem Fall als Einfachsteckverbinder ausgebildet und zur Verbindung mit einem entsprechenden (Einfach-)Gegensteckverbinder vorgesehen. Der Gegensteckverbinder ist wiederum als Leiterplattensteckverbinder 2 ausgebildet.

Als Teil des erfindungsgemäßen Systems umfasst das Gehäuse des Steckverbinders 5 einen ersten Gehäuseteil 15, der identisch zu den ersten Gehäuseteilen 15 der Steckverbinder 5 des Mehrfachsteckverbinders 1 ist. Der zweite Gehäuseteil 16 ist dagegen für die Nutzung als Einfachsteckverbinder angepasst ausgebildet. Dazu umfasst der zweite Gehäuseteil 16 eine elastische auslenkbare Rastlasche 26 mit einer Öffnung, in die beim Zusammenstecken der Steckverbindung ein schräg ansteigend verlaufender Vorsprung 27 des Gehäuses 9 des Leiterplattensteckverbinders 2 eingreifen kann. Auf der die Innenseite des Gehäuses 9 ausbildenden Seite ist die Form des zweiten Gehäuseteils 16, insoweit diese mit dem ersten Gehäuseteil zusammenwirkt, identisch zu derjenigen der zweiten Gehäuseteile 16 der Steckverbinder 5 des Mehrfachsteckverbinders 1.

## Patentansprüche

1. Mehrfachsteckverbinder (1), der folgendes aufweist:
ein System mit mehreren, jeweils ein Gehäuse aufweisenden Steckverbindern (5), wobei sich die Gehäuse hinsichtlich der Form unterscheiden, und
ein die Steckverbinder (5) fixierendes Mehrfachgehäuse (3), **dadurch gekennzeichnet, dass** die Gehäuse form- und abmessungsgleiche separate erste Gehäuseteile (15) und unterschiedliche separate zweite Gehäuseteile (16) aufweisen, wobei die zweiten Gehäuseteile (16) zumindest einiger der Steckverbinder (5) unterschiedliche Kodierungen zur Zuordnung individueller Positionen an oder in dem Mehrfachgehäuse (3) ausbilden, die durch Vertiefungen (13) gebildet sind, in die Vorsprünge (14) des Mehrfachgehäuses (3) eingreifend ausgebildet sind.

2. Mehrfachsteckverbinder gemäß Anspruch 1, **dadurch gekennzeichnet, dass** die zweiten Gehäuseteile (16) identische Verbindungsmittel zur Verbindung mit den ersten Gehäuseteilen (15) aufweisen.

3. Mehrfachsteckverbinder gemäß einem der vorhergehenden Ansprüche, **gekennzeichnet durch** in den ersten Gehäuseteilen (15) angeordnete Kontaktelemente (17).

## Claims

1. Multiple plug-in connector (1) having the following features:
a system comprising a plurality of plug-in connectors (5), each with a housing,
the housings differing in shape, and a multiple housing (3) fixing in place the plug-in connectors (5), **characterised in that** the housings have first housing parts (15) which are identical in shape and dimensions and differing second housing parts (16), wherein the second housing parts (16) of at least some of the plug-in connectors (5) have different codings for assignment to individual positions on or in the multiple housing (3) which are formed by recesses (13) into which projections (14) of the multiple housing (3) are designed to engage.

2. Multiple plug-in connector according to claim 1, **characterised in that** the second housing parts (16) have identical connecting means for connection with the first housing parts (15).

3. Multiple plug-in connectors according to one of the preceding claims, **characterised by** contact elements (17) arranged in the first housing parts (15).

## Revendications

1. Connecteur multibroche (1), comprenant :
un système pourvu de plusieurs connecteurs enfichables (5) munis chacun d'un boîtier, les boîtiers se distinguant de par leur forme, et d'un boîtier multiple (3) fixant les connecteurs enfichables (5),
**caractérisé en ce que**
les boîtiers comprennent des premières parties de boîtier séparées (15) identiques quant à la forme et aux dimensions, et des secondes parties de boîtier séparées (16) différentes, les secondes parties de boîtier (16) de quelques-uns au moins des connecteurs enfichables (5) formant différents codages pour associer des positions individuelles sur ou dans le boîtier multiple (3), qui sont réalisés par des renfoncements (13) dans lesquels viennent s'engager des saillies (14) du boîtier multiple (3).

2. Connecteur multibroche selon la revendication 1,
**caractérisé en ce que** les secondes parties de boîtier (16) présentent des moyens de liaison identiques pour la liaison avec les premières parties de boîtier (15).

3. Connecteur multibroche selon l'une des revendications précédentes,
**caractérisé par** des éléments de contact (17) agencés dans les premières parties de boîtier (15).
